# EUROPÄISCHE PATENTSCHRIFT

(11) **EP 1 146 193 B1**
(45) Veröffentlichungstag und Bekanntmachung des Hinweises auf die Patenterteilung: **28.06.2006**
(21) Anmeldenummer: 01108002.5
(22) Anmeldetag: 29.03.2001
(51) Int. Cl.: E06B 3/10, E06B 3/30, E06B 3/984, B29C 63/04

(54) **Verfahren zum Herstellen eines Fensterprofils**
Manufacturing method for window section members
Procédé pour la fabrication de profilés de fenêtre

(30) Priorität: 11.04.2000 DE 10017945
(43) Veröffentlichungstag der Anmeldung: 17.10.2001
(73) Patentinhaber: Schweikart, Bernd, 72172 Sulz-Bergfelden (DE); Hoffmann, Martin, 76646 Bruchsal (DE)
(72) Erfinder: Schweikart, Bernd, 72172 Sulz-Bergfelden (DE)
(74) Vertreter: Weiss, Peter

(56) Entgegenhaltungen:
- EP-A- 0 608 746
- DE-A- 1 684 125
- DE-A- 2 947 641
- DE-A- 3 545 968
- DE-C- 816 011

## Beschreibung

Die vorliegende Erfindung betrifft ein Verfahren zum Herstellen eines Fensterprofils, insbesondere Flügelprofils oder Rahmenprofils für Holz-Aluminiumfenster, für Holz-Kunststofffenster, sowie für Holzfenster und ein nach dem Verfahren hergestelltes Fensterprofil.

Bei herkömmlichen Verfahren zum Herstellen eines Fensterprofils, insbesondere eines Flügelprofils oder eines Rahmenprofils wird aus einem Holzprofil jeder Schenkel eines Fensterprofils abgelängt, anschliessend für insbesondere das Einsetzen des Glases der Dichtungen und der entsprechenden Fenstergetriebe profiliert.

Nach dem Zusammenfügen der einzelnen abgelängten Profile werden diese zusammengefügt und bspw. anschliessend lackiert.

Dabei wird jedes einzelne Teil, insbesondere jedes einzelne Profil separat profiliert und anschliessend mit den anderen Teilen bzw. Profilen zum vollständigen Flügelprofil oder Flügelrahmen zusammengefügt.

Nachteilig ist, dass derartige Arbeitsschritte sehr aufwendig und kostenintensiv sind. Dies hat sich insbesondere bei Holz-Aluminiumfenster als nachteilig erwiesen, da bspw. aussen auf dem Holzrahmen eine Aluminiumbeschichtung oder -verkleidung kostenaufwendig aufgebracht ist. Innen, insbesondere auch an den Sichtflächen der Flügel- bzw. Rahmenprofile, müssen diese entsprechend lackiert oder mit einer Beschichtung versehen werden.

Hierdurch wird ein sehr hoher Fertigungsaufwand bei der herkömmlichen Herstellung von Holz-Aluminiumfenster bzw. Holz-Kunststofffenster betrieben, um diese herzustellen.

Die DE 16 84 125 A offenbart ein System für die Ausbildung von Verschlusseinrichtungen, insbesondere für Fenster, wobei ein Holzkern vollständig und einstückig mit einer Ummantelung umgeben ist. In der Ummantelung sind entsprechende Aussparungen für Scheibenhalterungen und Dichtungsprofile vorgesehen.

Die DE 816 011 C offenbart ein Verfahren zum Verzapfen von Bauteilen, bei welchem Zwillingszapfen in zwei benachbarten angrenzende Bohrungen zweier Bauteile zum Verbinden dieser eingepresst werden.

Aus der US 4,566,234 ist ein Fensterrahmenprofil beschrieben, das mit einer Beschichtung versehen ist. Dabei sind die Beschichtungen innen und aussen aus unterschiedlichen Materialien hergestellt.

Der vorliegenden Erfindung liegt die Aufgabe zugrunde ein Verfahren sowie ein Fensterprofil zu schaffen, mit welchen auf sehr einfache und kostengünstige Weise, insbesondere die Fertigung und Herstellung derartiger Fensterprofile, insbesondere für Holz-Alumniumfenster erleichtert werden,
wobei insbesondere die Herstellungkosten reduziert werden sollen. Ferner soll ein hoher Fertigungsgrad bei sehr hoher Präzision und höherer Stabilität gewährleistet werden können.

Zur Lösung dieser Aufgabe führen die Merkmale der Patentansprüche 1 und 10.

Bei der vorliegenden Erfindung werden Fensterprofile vorzugsweise als Flügel- oder Rahmenprofile aus einstückigen Holzelementen oder Holzprofilen in bspw. einer Länge von ca. bis zu 6 Metern profiliert. D. h. die einzelnen Nuten, Getriebennuten, Glasfalze, Radien und dgl. werden über die vollständige Länge eingefräst.

Anschliessend wird das längliche Fensterprofil, insbesondere Flügel- oder Rahmenprofil mit einer Beschichtung oder Ummantelung, insbesondere in den Sichtflächen versehen. Dabei kann als Beschichtung oder Ummantelung ein Holzfurnier verwendet und mit dem Fensterprofil verleimt werden.

Dabei wird die Beschichtung oder Ummantelung über die vollständige Länge des bspw. 6 Meter langen Fensterprofiles aufgeleimt. Dabei ragt die Beschichtung oder Ummantelung in die entsprechende Getriebenuten bzw. Glasfalze ein und ummantelt vollständig in den Sichtflächen das Fensterprofil.

Als Beschichtung oder Ummantelung können auch Kunststofffolien, Kunststofflaminate, Metallschichten, Metallfolien od. dgl. verwendet werden. Hierdurch lässt sich eine individuelle Gestaltung einer inneren Sichtfläche des Fensterprofils kundenspezifisch vornehmen.

Ggf. wird, sollte die Beschichtung auch als Holzfurnier ausgebildet sein, dass vollständige Profil über die vollständige Länge lackiert.

Anschliessend kann ggf. sollte dies erforderlich sein, die Sichtfläche mit einer Schutzschicht, insbesondere Schutzfolie versehen werden, um die Sichtflächen vor Beschädigungen zu schützen.

Dann wird das länglich ausgebildete Fensterprofil, insbesondere Flügelprofil oder Rahmenprofil auf die gewünschte Länge abgelängt, auf Gährung gesägt, um die einzelnen Profile zum Fenster zusammenzusetzen. Dabei werden stirnseitig entsprechende Verbindungselemente in Nuten, Passstifte, Passbohrungen od. dgl. eingesetzt und die Fensterprofile stirnseitig miteinander verbunden.

Die Nuten für die Verbindungselemente werden lediglich nahe bis zu den Sichtflächen stirnseitig eingefräst, so dass die Verbindungselemente von aussen nicht zu sehen sind.

Die stirnseitige Schwalbenschwanzverbindung ist derart passgenau und fest und wird ggf. über Passstifte zusätzlich zentriert, so dass nach einem Verleimen eine zusätzliche Bearbeitung der Sichtfläche, insbesondere der Beschichtung entfallen kann. Das Fenster ist fertig aus den einzelnen Profilen zusammengesetzt und wird lediglich noch mit den entsprechenden Beschlägen und Dichtungen sowie mit dem Glas bestückt.

Hierdurch wird insbesondere ein Fertigungsverfahren geschaffen, welches eine individuelle Sichtfläche schafft, wobei eine Verbindung zwischen zwei stirnseitigen Fensterprofilen, insbesondere abgelängten und auf Gehrung gesägten Flügel- oder Rahmenprofilen geschaffen wird, die eine hohe und passgenaue Stabilität gewährleistet, wobei diese präzise zusammenzusetzen sind. Zudem entfällt ein anschliessendes Lackieren des Fensters, bzw. Fensterprofils nach der Montage. Hierdurch werden erhebliche Zeiteinsparungen gewährleistet.

Weitere Vorteile, Merkmale und Einzelheiten bevorzugter Ausführungsbeispiele der Erfindung ergeben sich aus der nachfolgenden Beschreibung und den Zeichnungen diese zeigt in
Figur 1 einen schematisch dargestellten Schnitt durch ein Fensterprofil, bestehend aus einer Mehrzahl von Flügel- und Rahmenprofilen mit dazwischenliegendem Verbreiterungsprofil;
Figur 2 einen schematisch dargestellten Querschnitt durch ein Flügelprofil eines Fensterprofils;
Figur 3 einen Querschnitt durch ein Rahmenprofil eines Fensterprofils;
Figur 4 einen schematisch dargestellten Längsschnitt durch eine Verbindung zweier Fensterprofile mit Verbindungselementen;
Figur 5 einen schematisch dargestellten Längsschnitt durch eine Verbindungsstelle zweier Fensterprofile mit zumindest einem eingesetzten Verbindungselement.

Gemäss Figur 1 bestehen Fensterprofile 1 im wesentlichen aus einem Flügelprofil 2 und einem entsprechend dazu passenden Rahmenprofil 3. Ggf. können an Rahmenprofile 3 über entsprechende X-Wangen Verbindungselemente 4, welche in entsprechenden Nuten 5 eingreifen, eine Verbindung zu bspw. einem Verbreiterungselement 6 herstellen. Anstelle des Verbreiterungselementes 6 können auch entsprechende Anschlüsse, wie Rollädenkästen, Rahmenelemente o. dgl. die entsprechende Verbindung bzw. Aufnahmen des Rahmens bilden.

Im wesentlichen wird bei Holz-Aluminumfenster eine Aussenseite des Flügelprofils 2 sowie eine Aussenseite des Rahmenprofils 3 mit einer Aluminiumverschalung 7.1, 7.2 versehen.

Dabei sind von aussen her insbesondere diese Bereiche von Flügelprofil 2 und Rahmenprofil 3 mittels der Aluminiumverschalung 7.1, 7.2 überdeckt. Verbleibende Sichtflächen 8.1, 8.2 liegen frei. Die Sichtfläche 8.1 des Flügelprofils 2 weist dabei einen Glasfalz 9 und zumindest eine Getriebenut 10 für Beschläge auf.

Es hat sich bei der vorliegenden Erfindung als besonders vorteilhaft erwiesen, das Fensterprofil 1, insbesondere Flügelprofil 2 und Rahmenprofil 3, die aus Holz hergestellt sind, bspw. in 6-Meter-Abschnitten herzustellen. Die Nuten 5, Glasfalz 9 sowie Getriebenut 10 und die entsprechnden hier nicht näher dargestellten Radien und Falze werden in den einstückigen Werkstoff, insbesondere in das Holzprofil mittels bspw. Profiliermaschinen über die vollständige Länge eingfräst.

Nach dem Herstellen der entsprechenden Profilierungen wie Glasfalz 9, Getriebenut 10 und Nuten 5 sowie entsprechende Radien wird ggf. die Oberfläche feingeschliffen und anschliessend, wie es insbesondere in den Figuren 2 und 3 dargestellt ist, mit einer Beschichtung 11 bzw. Ummantelung versehen. Dabei wird die Beschichtung 11, insbesondere Ummantelung im Bereich der Sichtflächen 8.1, 8.2 mit dem Flügelprofil 2, insbesondere Rahmenprofil 3 verbunden. Die Beschichtung 11 bzw. Ummantelung ist vorzugsweise Holzfurnier, aber auch Kunststofffolie, Metallfolie, Kunststoff o. dgl..

Bevorzugt werden die Sichtflächen 8.1, 8.2 mit der Beschichtung 11, insbesondere Ummantelung versehen. Dabei ragt die Beschichtung 11 in entsprechenden Nuten 5 des Glasfalzes 9 bzw. in die Getriebenut 10 ein und ummantelt vollständig das Flügelprofil 2 bzw. das Rahmenprofil 3 im Bereich der Sichtflächen 8.1, 8.2..

Dabei wird über die volltändige Länge des länglich ausgebildeten Profils, was entsprechend vorprofiliert wurde, die Beschichtung 11 aufgetragen. Bevorzugt wird die Beschichtung 11 aufgeklebt, insbesondere fest mit dem Flügelprofil 2 bzw. Rahmenprofil 3 verleimt. Diese sind vorzugsweise aus Holz hergestellt.

Ist bspw. die Beschichtung 11 oder Ummantelung ein Furnier, so wird anschliessend das längliche mit der Beschichtung 11 versehene Profil lackiert oder entsprechend oberflächenbehandelt.

Erst nach der vollständigen Beschichtung des Fensterprofils 1 über die vollständige Profillänge, vorzugsweise 6 Meter werden anschliessend aus dem Fensterprofil 1, insbesondere aus den Flügelprofilen 2 bzw. Rahmenprofilen 3 die einzelnen Profillängen für die entsprechenden Fenster abgesägt, bzw. auf Gehrung zugeschnitten.

Anschliessend werden die auf Gehrung abgelängten einzelnen Fensterprofile 1 stirnseitig mit entsprechenden Verbindungselementen 12 versehen, vorzugsweise mittels einer Schwalbenschwanzverbindungen, wobei die schwalbenschwanzartigen Verbindungselemente in entsprechend ausgebildete Nuten eingreifen.

Ferner können Passstifte 13 stirnseitig ineinandergreifen um eine Zentrierung der stirnseitigen Verbindung der Fensterprofile präzise herzustellen.

Von Vorteil bei der vorliegenden Erfindung ist auch, dass durch die Herstellung eines sehr langen Profils, durch die anschliessende Herstellung der entsprechenden Profilierung und das anschliessende Aufbringen einer Beschichtung, die gewünschten Längen an Flügel- bzw. Rahmenprofilen 2, 3 zur Herstellung eines Fensters lediglich durch Ablängen hergestellt werden können. Diese müssen nur noch stirnseitig miteinander verbunden werden, ein nachträgliches Lackieren oder nachträgliches Beschichten des aus den Flügelprofilen 2 bzw. Rahmenprofilen 3 hergestellten Fensters entfällt.

Dadurch, dass die entsprechenden Nuten für die Verbindungselemente 12 lediglich nahe bis zu den Sichtflächen 8.1, 8.2 stirnseitig eingefräst werden, sind von aussen die entsprechenden Verbindungselemente 12 nicht zu sehen.

Bevorzugt werden im Rahmenprofil 3 zwei schwalbenschwanzartige Verbindungselemente 12 nebeneinander beabstandet eingesetzt und im Flügelprofil 2 vorzugsweise drei. Der Erfindung sei hier jedoch keine Grenze gesetzt. Dabei können auch eine Mehrzahl von entsprechenden Verbindungselementen 12, wie es insbesondere in Figur 5 angedeutet ist, stirnseitig um 90° gedreht gegenüber dem Ausführungsbeispiel gemäss Figur 4 die entsprechenden Fensterprofile 1 miteinander verbinden.

## Patentansprüche

1. Verfahren zum Herstellen einer Verbindung zweier Fensterprofile (1), insbesondere Flügelprofile (2) oder Rahmenprofile (3) für Holzfenster, wobei die Fensterprofile (1) als längliches Holzprofil mit Glasfalz, Gebtriebenuten, Nuten etc. profiliert werden und nach dem Profilieren der Fensterprofile (1) zumindest eine Sichtfläche (8.1, 8.2) mit einer Beschichtung (11) oder Ummantelung versehen wird, und die Fensterprofile (1) an den Sichtflächen (8.1, 8.2) zwischen Glasfalz (9) und Getriebenut (10) mit einer Beschichtung (11) oder Ummantelung versehen werden, und die Beschichtung (11) oder Ummantelung als Holzfurnier oder Folie mit dem Fensterprofilen (1) verklebt wird, **dadurch gekennzeichnet dass** nach dem Ablängen einzelner Flügel- oder Rahmenprofile (2, 3) vom länglichen Fensterprofil (1) stirnseitig in diese zur Herstellung einer Schwalbenschwanzverbindung schwalbenschwanzartige Nuten unmittelbar bis vor die Stirnfläche eingefräst und stirnseitig, insbesondere lotrectht in die auf Gehrung abgelängten Flügel- oder Rahmenprofile (2, 3) Aufnahmebohrungen für Passstifte (13) eingebohrt werden, wobei in die schwalbenschwanzartigen Nuten Verbindungselemente (12) und in die Bohrungen Passstifte (13) zum rechtwinkligen Verbinden der zwei Fensterprofile (1), insbesondere zweier Flügel- oder Rahmenprofile (2, 3) stirnseitig eingesetzt bzw. eingeschlagen und/oder eingeleimt werden.

2. Verfahren nach Anspruch 1, **dadurch gekennzeichnet, dass** als Beschichtung (11) oder Ummantelung Kunststoff Metallfolie od. dgl. verwendet wird.

3. Verfahren nach Anspruch 1 oder 2, **dadurch gekennzeichnet, dass** die Beschichtung (11) oder Ummantelung ggf. lackiert wird.

4. Verfahren nach wenigstens einem der Ansprüche 1 bis 3, **dadurch gekennzeichnet, dass** die Beschichtung (11) oder die Ummantelung, ggf. die lackierte Beschichtung (11) oder Ummantelung, insbesondere die beschichteten Sichtflächen (8.1, 8.2) mit einer Schutzfolie versehen werden.

5. Verfahren nach wenigstens einem der Ansprüche 1 bis 4, **dadurch gekennzeichnet, dass** nach dem Aufbringen der Beschichtung (11) oder Ummantelung auf das Fensterprofil (1) dieses auf Gehrung zur Herstellung einzelner Fensterprofile (1) passgenau abgelängt, insbesondere abgesägt wird.

6. Verfahren nach wenigstens einem der Ansprüche 1 bis 5, **dadurch gekennzeichnet, dass** die Verbindungselemente (12) zum stirnseitigen Verbinden zweier Flügel- oder Rahmenprofile (2, 3) in entsprechende, passende stirnseitige Nuten eingeschlagen werden, wobei die Nuten (5) stirnseitig quer oder längs zum Flügel- oder Rahmenprofil (2, 3) ausgerichtet werden.

7. Verfahren nach wenigstens einem der Ansprüche 1 bis 6, **dadurch gekennzeichnet, dass** die schwalbenschwanzartigen Nuten stirnseitig in Flügel- oder Rahmenprofile (2, 3) unmittelbar bis vor die Sichtfläche eingefräst werden.

8. Verfahren nach wenigstens einem der Ansprüche 3 bis 7, **dadurch gekennzeichnet, dass** die auf Gehrung gesägten einzelnen Flügel- oder Rahmenprofile (2, 3) der Fensterprofile (1) stirnseitig nach dem Herstellen einer Verbindung mittels den Verbindungselementen (12) miteinander verleimt werden.

9. Verfahren nach wenigstens einem der Ansprüche 3 bis 8, **dadurch gekennzeichnet, dass** nach dem Ablängen der Fensterprofile (1) stirnseitig im Rahmen wenigstens zwei und im Flügel wenigstens drei schwalbenschwanzartige Nuten quer zur Montagerichtung stirnseitig eingefräst werden.

10. Fensterprofil, insbesondere Flügelprofil (2) oder Rahmenprofil (3) für Holzfenster, wobei das Fensterprofil als längliches Holzprofil (1) mit Glasfalz, Gebtriebenuten, Nuten etc. über dessen Länge versehen ist und zumindest eine Sichtfläche (8.1, 8.2) des Flügelprofils (2) und/oder Rahmenprofils (3) mit einer Beschichtung (11) oder Ummantelung zwischen Glasfalz (9) und Getriebenut (10) versehen ist und die Beschichtung (11) oder Ummantelung als Holzfurnier oder Folie mit dem Fensterprofil fest verklebt ist und nach dem Aufbringen der Beschichtung (11) oder Ummantelung auf das Fensterprofil (1) dieses auf Gehrung zur Herstellung einzelner Fensterprofile (1) passgenau abgelängt ist, **dadurch gekennzeichnet dass**, stirnseitig in einzelne Flügel- oder Rahmenprofile (2, 3) zur Herstellung einer Schwalbenschwanzverbindung schwalbenschwanzartige Nuten unmittelbar bis vor die Sichtfläche (8) eingefräst sind und stirnseitig lotrecht in die auf Gehrung abgelängten Flügel- oder Rahmenprofile (2, 3) Aufnahmebohrungen für Passstifte (13) vorgesehen sind, wobei in die schwalbenschwanzartigen Nuten Verbindungselemente (12) und in die Bohrungen Passstifte (13) zum rechtwinkligen Verbinden zweier Fensterprofile (1), insbesondere zweier Flügel- oder Rahmenprofile (2, 3) stirnseitig einsetzbar bzw. einschlagbar und/oder einleimbar sind.

11. Fensterprofil nach Anspruch 10, **dadurch gekennzeichnet, dass** die Beschichtung (11) oder Ummantelung Holzfunier, Kunststoff, Folie, ggf. eine Metallfolie od. dgl. ist.

12. Fensterprofil nach Anspruch 10 oder 11, **dadurch gekennzeichnet, dass** die Beschichtung (11) oder Ummantelung lackiert ist.

13. Fensterprofil nach wenigstens einem der Ansprüche 10 bis 12, **dadurch gekennzeichnet, dass** die Beschichtung (11) oder die Ummantelung, ggf. die lackierte Beschichtung (11) oder Ummantelung, insbesondere die beschichteten Sichtflächen (8.1, 8.2) mit einer Schutzfolie versehen sind.

14. Fensterprofil nach wenigstens einem der Ansprüche 10 bis 13, **dadurch gekennzeichnet, dass** die Verbindungselemente (12) zum stirnseitigen Verbinden zweier Flügel- oder Rahmenprofile (2, 3) in entsprechende, passende stirnseitige Nuten eingeschlagbar sind, wobei die Nuten (5) stirnseitig quer oder längs zum Flügel- oder Rahmenprofil (2, 3) angeordnet sind.

15. Fensterprofil nach wenigstens einem der Ansprüche 10 bis 14, **dadurch gekennzeichnet, dass** die schwalbenschwanzartigen Nuten stirnseitig in Flügel- oder Rahmenprofile (2, 3) unmittelbar bis vor die Sichtfläche (8) eingefräst sind.

16. Fensterprofil nach wenigstens einem der Ansprüche 12 bis 15, **dadurch gekennzeichnet, dass** die auf Gehrung gesägten einzelnen Flügel- oder Rahmenprofile (2, 3) der Fensterprofile (1) stirnseitig nach dem Herstellen einer Verbindung mittels den Verbindungselementen (12) miteinander verleimbar sind.

17. Fensterprofil nach wenigstens einem der Ansprüche 12 bis 16, **dadurch gekennzeichnet, dass** nach dem Ablängen der Fensterprofile (1) stirnseitig im Rahmen wenigstens zwei und im Flügel wenigstens drei schwalbenschwanzartige Nuten quer zur Montagerichtung stirnseitig eingefräst sind.

## Claims

1. Method of establishing a connection of two casement sections (1), in particular sash sections (2) or frame sections (3) for wooden windows, wherein the casement sections (1) are profiled as an elongate wooden section with glass rebate, mechanism grooves, grooves etc., and after profiling of the casement sections (1) at least one visible surface (8.1, 8.2) is provided with a coating (11) or cladding, and the casement sections (1) at the visible surfaces (8.1, 8.2) between glass rebate (9) and mechanism groove (10) are provided with a coating (11) or cladding, and the coating (11) or cladding in the form of wood veneer or foil is glued to the casement sections (1), **characterized in that**, after individual sash- or frame sections (2, 3) have been cut into lengths from the elongate casement section (1), in order to produce a dovetail joint dovetail-like grooves are cut frontally into said sash- or frame sections (2, 3) directly up to a point just before the end face and receiving bores for locating pins (13) are drilled frontally, in particular normally into the mitre-cut lengths of sash- or frame sections (2, 3), wherein, into the dovetail-like grooves, connection elements (12) and, into the bores, locating pins (13) are frontally inserted or driven and glued respectively to effect the right-angled connection of the two casement sections (1), in particular of two sash- or frame sections (2, 3).

2. Method according to claim 1, **characterized in that** plastics material, metal foil or the like is used as coating (11) or cladding.

3. Method according to claim 1 or 2, **characterized in that** the coating (11) or cladding is optionally lacquered.

4. Method according to at least one of claims 1 to 3, **characterized in that** the coating (11) or the cladding, optionally the lacquered coating (11) or cladding, in particular the coated visible surfaces (8.1, 8.2) are provided with a protective foil.

5. Method according to at least one of claims 1 to 4, **characterized in that**, after the coating (11) or cladding has been applied onto the casement section (1), said casement section (1) is mitre-cut, in particular mitre-sawn to length in a precisely fitting manner to produce individual casement sections (1).

6. Method according to at least one of claims 1 to 5, **characterized in that** the connection elements (12) for frontally connecting two sash- or frame sections (2, 3) are driven into corresponding, matching frontal grooves, wherein the grooves (5) are frontally aligned transversely or longitudinally relative to the sash- or frame section (2, 3).

7. Method according to at least one of claims 1 to 6, **characterized in that** the dovetail-like grooves are cut frontally into sash- or frame sections (2, 3) directly up to a point just before the visible surface.

8. Method according to at least one of claims 3 to 7, **characterized in that** the mitre-sawn individual sash- or frame sections (2, 3) of the casement sections (1) are glued frontally to one another after a connection has been established by means of the connection elements (12).

9. Method according to at least one of claims 3 to 8, **characterized in that**, after the casement sections (1) have been cut into lengths, frontally in the frame at least two dovetail-like grooves and frontally in the sash at least three dovetail-like grooves are cut transversely relative to the assembly direction.

10. Casement section, in particular sash section (2) or frame section (3) for wooden windows, wherein the casement section in the form of an elongate wooden section (1) is provided over its length with glass rebate, mechanism grooves, grooves etc., and at least one visible surface (8.1, 8.2) of the sash section (2) and/or frame section (3) is provided with a coating (11) or cladding between glass rebate (9) and mechanism groove (10) and the coating (11) or cladding in the form of wood veneer or foil is fixed by gluing to the casement section and after application of the coating (11) of cladding onto the casement section (1) said casement section (1) is mitre-cut into lengths in a precisely fitting manner to produce individual casement sections (1), **characterized in that** in order to produce a dovetail joint dovetail-like grooves are cut frontally into individual sash- or frame sections (2, 3) directly up to a point just before the visible surface (8) and receiving bores for locating pins (13) are provided frontally normally into the mitre-cut lengths of sash- or frame sections (2, 3), wherein connection elements (12) are insertable or drivable frontally into the dovetail-like grooves and locating pins (13) are glueable frontally into the bores to effect the right-angled connection of two casement sections (1), in particular two sash- or frame sections (2, 3).

11. Casement section according to claim 10, **characterized in that** the coating (11) or cladding is wood veneer, plastics material, foil, optionally a metal foil or the like.

12. Casement section according to claim 10 or 11, **characterized in that** the coating (11) or cladding is lacquered.

13. Casement section according to at least one of claims 10 to 12, **characterized in that** the coating (11) or the cladding, optionally the lacquered coating (11) or cladding, in particular the coated visible surfaces (8.1, 8.2) are provided with a protective foil.

14. Casement section according to at least one of claims 10 to 13, **characterized in that** the connection elements (12) for frontally connecting two sash- or frame sections (2, 3) are drivable into corresponding, matching frontal grooves, wherein the grooves (5) are frontally disposed transversely or longitudinally relative to the sash- or frame section (2, 3).

15. Casement section according to at least one of claims 10 to 14, **characterized in that** the dovetail-like grooves are cut frontally into sash- or frame sections (2, 3) directly up to a point just before the visible surface (8).

16. Casement section according to at least one of claims 12 to 15, **characterized in that** the mitre-sawn individual sash- or frame sections (2, 3) of the casement sections (1) are glueable frontally to one another after a connection has been established by means of the connection elements (12).

17. Casement section according to at least one of claims 12 to 16, **characterized in that**, after the casement sections (1) have been cut into lengths, frontally in the frame at least two dovetail-like grooves and frontally in the sash at least three dovetail-like grooves are cut transversely relative to the assembly direction.

## Revendications

1. Procédé pour la fabrication d'un assemblage de deux profilés de fenêtre (1), en particulier de profilés d'ouvrant {3) ou de profilés de châssis (3) de fenêtres en bois, les profilés de fenêtre (1) étant profilés sous forme de profil en bois allongé à feuillure à vitre, rainures à engrenages, rainures, etc. et, après le profilage des profilés de fenêtre (1), au moins une face visible (8.1, 8.2) étant pourvue d'un revêtement (11) ou d'une enveloppe, et les profilés de fenêtre (1) étant pourvus, aux faces visibles (8.1, 8.2) entre la feuillure à vitre (9) et la rainure à engrenages (10), d'un revêtement (11) ou enveloppe, et le revêtement (11) ou enveloppe étant assemblé par collage, sous forme de placage de bois ou de film, avec les profilés de fenêtre (1), **caractérisé par le fait que**, après le découpage de profilés de battant ou de châssis individuels (2, 3) du profilé de fenêtre allongé (1), il est fraisé, du côté frontal dans ceux-ci, en vue de la réalisation d'un assemblage en queue d'aronde, des rainures en queue d'aronde, directement jusqu'avant la face frontale, et perforé, du côté frontal, en particulier perpendiculairement dans les profilés de battant ou de châssis (2, 3) coupés d'onglet, des alésages de réception de goujons (13), dans les rainures en queue d'aronde étant placés ou enfoncés et/ou collés, du côté frontal, des éléments d'assemblage (12) et, dans les alésages, des goujons (13), pour l'assemblage à angle droit des deux profilés de fenêtre (1), en particulier des deux profilés de battant ou de châssis (2, 3).

2. Procédé selon la revendication 1, **caractérisé par le fait qu'**il est utilisé, comme revêtement (11) ou enveloppe, un matériau plastique, un film métallique ou autre.

3. Procédé selon la revendication 1 ou 2, **caractérisé par le fait que** le revêtement (11) ou enveloppe est éventuellement laqué.

4. Procédé selon au moins l'une des revendications 1 à 3, **caractérisé par le fait que** le revêtement (11) ou l'enveloppe, éventuellement le revêtement (11) ou enveloppe laqué, en particulier les faces visibles revêtues (8.1, 8.2) sont pourvus d'un film de protection.

5. Procédé selon au moins l'une des revendications 1 à 4, **caractérisé par le fait que**, après l'application du revêtement (11) ou enveloppe sur le profilé de fenêtre (1), celui-ci est coupé, en particulier scié, exactement d'onglet, pour la fabrication de profilés de fenêtre (1) individuels.

6. Procédé selon au moins l'une des revendications 1 à 5, **caractérisé par le fait que** les éléments d'assemblage (12) sont enfoncés, pour l'assemblage du côté frontal de deux profilés de battant ou de châssis (2, 3), dans des rainures frontales adaptées correspondantes, les rainures (5) étant orientées, du côté frontal, transversalement ou longitudinalement par rapport au profilé de battant ou de châssis (2, 3).

7. Procédé selon au moins l'une des revendications 1 à 6, **caractérisé par le fait que** les rainures en queue d'aronde sont fraisées, du côté frontal, dans les profilés de battant ou de châssis (2, 3) directement jusqu'avant la face visible.

8. Procédé selon au moins l'une des revendications 3 à 7, **caractérisé par le fait que** les profilés de battant ou de châssis (2, 3) individuels sciés d'onglet des profilés de fenêtre (1) sont, après la réalisation d'un assemblage au moyen des éléments d'assemblage (12), assemblés l'un à l'autre par collage du côté frontal.

9. Procédé selon au moins l'une des revendications 3 à 8, **caractérisé par le fait que**, après la découpe des profilés de fenêtre (1), il est fraisé du côté frontal, dans le châssis, au moins deux et, dans le battant, au moins trois rainures en queue d'aronde transversalement à la direction de montage.

10. Profilé de fenêtre, en particulier profilé de battant (2) ou profilé de châssis (3) pour fenêtre en bois, le profilé de fenêtre sous forme de profilé en bois allongé (1) étant pourvu sur sa longueur d'une feuillure à vitre, de rainures à engrenages, de rainures, etc. et au moins une face visible (8.1, 8.2) du profilé de battant (2) et/ou du profilé de châssis (3) étant pourvu d'un revêtement (11) ou enveloppe entre la feuillure à vitre (9) et la rainure à engrenages (10) et le revêtement (11) ou enveloppe sous forme de placage de bois ou de film étant rendu solidaire par collage du profilé de fenêtre et, après l'application du revêtement (11} ou enveloppe sur le profilé de fenêtre (1), celui-ci étant coupé exactement d'onglet pour la réalisation de profilés de fenêtre (1) individuels, **caractérisé par le fait qu'**il est il est fraisé, du côté frontal dans les profilés de battant ou de châssis (2, 3) individuels, en vue de la réalisation d'un assemblage en queue d'aronde, des rainures en queue d'aronde, directement jusqu'avant la face visible, et qu'il est prévu, du côté frontal, perpendiculairement dans les profilés de battant ou de châssis (2, 3) coupés d'onglet, des alésages de réception de goujons (13), dans les rainures en queue d'aronde pouvant être placés ou enfoncés et/ou collés, du côté frontal, des éléments d'assemblage (12) et, dans les alésages, des goujons (13), pour l'assemblage à angle droit des deux profilés de fenêtre (1), en particulier des deux profilés de battant ou de châssis (2, 3).

11. Profilé de fenêtre selon la revendication 10, **caractérisé par le fait que** le revêtement (11) ou enveloppe est un placage de bois, un matériau plastique, un film, éventuellement un film métallique ou autre.

12. Profilé de fenêtre selon la revendication 10 ou 11, **caractérisé par le fait que** le revêtement (11) ou enveloppe est laqué.

13. Profilé de fenêtre selon au moins l'une des revendications 10 à 12, **caractérisé par le fait que** le revêtement (11) ou l'enveloppe, éventuellement le revêtement (11) ou enveloppe laqué, en particulier les faces visibles revêtues (8.1, 8.2) sont pourvus d'un film de protection.

14. Profilé de fenêtre selon au moins l'une des revendications 10 à 13, **caractérisé par le fait que** les éléments d'assemblage (12) peuvent être enfoncés, pour l'assemblage du côté frontal de deux profilés de battant ou de châssis (2, 3), dans des rainures frontales adaptées correspondantes, les rainures (5) étant disposées, du côté frontal, transversalement ou longitudinalement par rapport au profilé de battant ou de châssis (2, 3).

15. Profilé de fenêtre selon au moins l'une des revendications 10 à 14, **caractérisé par le fait que** les rainures en queue d'aronde sont fraisées, du côté frontal, dans les profilés de battant ou de châssis (2, 3) directement jusqu'avant la face visible (8).

16. Profilé de fenêtre selon au moins l'une des revendications 12 à 15, **caractérisé par le fait que** les profilés de battant ou de châssis (2, 3) individuels sciés d'onglet des profilés de fenêtre (1) sont, après la réalisation d'un assemblage au moyen des éléments d'assemblage (12), assemblés l'un à l'autre par collage du côté frontal.

17. Profilé de fenêtre selon au moins l'une des revendications 12 à 16, **caractérisé par le fait que**, après la découpe des profilés de fenêtre (1), il est fraisé du côté frontal, dans le châssis, au moins deux et, dans le battant, au moins trois rainures en queue d'aronde transversalement à la direction de montage.
